# EUROPÄISCHE PATENTSCHRIFT

(11) **EP 2 667 953 B1**
(45) Veröffentlichungstag und Bekanntmachung des Hinweises auf die Patenterteilung: **25.07.2018**
(21) Anmeldenummer: 12700263.2
(22) Anmeldetag: 05.01.2012
(51) Int. Cl.: A63C 5/02

(54) **KOMBISKI FÜR AUFSTIEG UND ABFAHRT**
COMBINATION SKI FOR CLIMBING UP AND RIDING DOWN
SKI MIXTE POUR LA MONTÉE ET LA DESCENTE

(30) Priorität: 11.01.2011 CH 482011
(43) Veröffentlichungstag der Anmeldung: 04.12.2013
(62) Teilanmeldung aus: 15164310.3
(73) Patentinhaber: Inventra AG, 3612 Steffisburg (CH)
(72) Erfinder: GERTSCH, Ulo, CH-3612 Steffisburg (CH)
(74) Vertreter: Felber, Josef
(86) Internationale Anmeldenummer: PCT/EP2012/050152
(87) Internationale Veröffentlichungsnummer: WO 2012/095352

(56) Entgegenhaltungen:
- DE-U1-202009 008 211
- JP-U- H0 734 875
- US-A- 5 577 754
- US-A1- 2002 017 771

## Beschreibung

Gegenstand der vorliegenden Erfindung ist ein Kombiski, mit welchem sowohl das Gehen und Steigen als auch das Gleiten und Fahren auf Schnee möglich ist, und das ohne Montage und Demontage einer Zusatzvorrichtung.

Es sind schon verschiedene Versuche gemacht worden, solche Skier zu entwickeln und anzubieten, doch alle bisher bekannten Produkte setzten sich auf dem Markt nicht durch, weil sie im einen oder anderen der genannten Bereiche zu wenig effizient, zu kompliziert in Aufbau und Handhabung, zu schwer oder zu sperrig waren.

Nach wie vor werden deshalb für Touren oder Wanderungen auf Schnee und Firn Tourenskis verwendet, welche im einen Bereich perfekt funktionieren, im andern aber mit grossen Nachteilen behaftet sind oder eines speziellen Zusatzes bedürfen, um alle Bereiche befriedigend abzudecken.

So ist beispielsweise ein Langlaufski hervorragend geeignet für die Fortbewegung im flachen oder leicht geneigten Gelände, nicht aber für steile Aufstiege und Abfahrten.

Der sehr populäre Tourenski ist praktisch ein vollwertiger Abfahrtsski, an dessen Lauffläche für den Aufstieg ein auf dem Schnee gut haftendes Element, beispielsweise ein Fellstreifen, befestigt wird, wobei es verschiedenste Arten von Fellen und Befestigungsmöglichkeiten gibt. Am häufigsten werden heute Klebfelle verwendet, welche sich relativ rasch auf der Lauffläche befestigen lassen. Der früher oft verwendete Steigwachs ist praktisch völlig vom Markt verschwunden, weil dessen Entfernung für die Abfahrt sehr mühsam war. Er wird bloss noch für Langlaufskis unter bestimmten Bedingungen für Wettkämpfe verwendet.

Ein ganz anderes Schnee-Sportgerät ist der Schneeschuh, den es seit Jahrhunderten im hohen Norden Europas gibt, und der sich in den letzten Jahren von einem Tennis-Racket-ähnlichen Gebilde zu einem aus modernen Materialien zusammengesetzten Gerät entwickelte und weltweit eine neue Sportart begründet hat, das Schneeschuhlaufen.

Solche Schneeschuhe sind hervorragend geeignet für das Wandern in allen Schneearten, aber auch für den Aufstieg über steile Hänge. Ein Fahren und Gleiten mit solchen Schneeschuhen ist aber nicht möglich. Bereits tauchen Zusatzgeräte auf, welche auch ein Gleiten und Fahren mit Schneeschuhen möglich machen. Das Montieren und Entfernen solcher Zusatzgeräte ist aber relativ mühsam, vor allem dann, wenn Aufstieg und Abfahrt sich immer wieder abwechseln. Zudem wird das Mittragen von zusätzlichem, relativ sperrigem Material nicht geschätzt. DE 20 2009 008211 zeigt einen Schneeschuh, wobei aber Schneeschuhe bloss zum Gehen konstruiert sind. In DE 20 2009 008211 wird nun vorgeschlagen, an einem Schneeschuh im Bereich des Fusslochs eine umklappbare Platte vorzusehen, die zum Gehen nach hinten geklappt ist und dann auf ihrer Unterseite Spikes aufweist. Die Platte macht etwa 1/3 der Gesamtlänge des Schneeschuhs aus. Für ein Abwärtsgleiten kann diese Platte um mehr als 180° nach vorne geklappt werden, und ihre dann glatte Unterseite bildet dann die Schneeschuhspitze. Das Abwärtsgleiten mit Schneeschuhen ist aber kaum mit eigentlichem Skifahren zu vergleichen. JP H07 34875 zeigt einen Ski, der über seine Länge gesehen in zwei Teilbereiche aufgeteilt ist. Der hintere Teilbereich ist über ein Querscharnier von einer Lage, in welcher er mit dem vorderen Teilbereich eine durchgehende Gleitfläche bildet, um 180° nach vorne schwenkbar, sodass er auf dem vorderen Teilbereich aufliegt. Die Unterseite des umgeschwenkten Teilbereich ist dann als Adhäsionsfläche ausgebildet und soll zum Aufsteigen dienen. Der Ski ist in diesem Zustand daher bloss etwa halb so lang wie in Gleitstellung. Ausserdem muss die Fersenbindung bei nach vorne geklapptem Hinterteil entfernt werden. Die Adhäsisionfläche erstreckt sich bloss vom Bereich im Anschluss an die Skispitze bis etwa in die Mitte des Schuhes des Skiläufers. Ein Gehen ist daher wenig stabilisiert, weil man sozusagen einen bloss nach vorne ragenden Ski stossen muss.

Ziel der vorliegenden Erfindung ist es, einen Kombiski zu schaffen und anzubieten, welcher wahlweise und mühelos von der Funktion Gehen oder Steigen auf die Funktion Gleiten und Fahren umgestellt werden kann und umgekehrt. Das heisst, alle Funktionen sollen in einem einzigen Ski permanent integriert sein. Dabei wird als Basis eher an den Schneeschuh gedacht als an den Abfahrts- oder Langlaufski. Der erfindungsgemässe Kombiski soll also eher ein Schneeschuh mit integriertem Gleitteil sein als ein Ski mit integrierter Steighilfe, wobei natürlich auch eine direkte Synthese dieser zwei Lösungen denkbar ist. Und in jedem Fall soll entweder die ganze Länge der Auflagefläche als Adhäsionsfläche wirken, oder aber zum Gleiten die ganze Auflagefläche des Kombiskis als Gleitfläche.

Diese Aufgabe wird erfindungsgemäss dadurch gelöst werden, dass ein Ski nach dem Oberbegriff und mit den Merkmalen des Patentanspruches 1 ausgeführt ist. Mit diesem Kombiski wird eine rasche Umstellung von der Funktion Gehen und Steigen auf die Funktion Fahren bzw. Gleiten ermöglicht und umgekehrt. Der vorliegende Kombiski vereint einen Betriebsmodus zum Aufsteigen sowie einen Betriebsmodus zum Abfahren, weil im ersten Fall über die ganze Skilänge eine Adhäsionsfläche erzeugt wird, und im zweiten Fall über die ganze Länge eine Gleitfläche gebildet wird. Die Spitze kann zu einer Schaufel geformten sein, damit er auch beim Fahren im Tiefschnee stets über den Schnee gehoben wird. Im Vergleich zu herkömmlichen Pistenskis ist er breiter ausgeführt und seine Schaufel ist sogar noch etwas breiter als der Rest des Skis ausgeführt, um mit seinem oberen Deck eine bessere Tragwirkung beim Fahren auf Tiefschnee zu erzeugen. Statt eines flachen Querschnitts ist er nach Art eines Bootes geformt, sodass ein Doppeldeck gebildet wird, mit dem dieser Ski durch den Tiefschnee pflügt und dank seiner bootartigen Ausformung und seiner Breite mehr Auftrieb und verleiht. Dieser Kombiski ist daher nicht bloss ein Kombiski hinsichtlich der Kombinationsmöglichkeit für Aufstieg und Abfahrt, sondern er bietet auch eine optimierte und ideale Kombination für die Abfahrt im Tiefschnee wie auch auf Hartschnee. In beiden Fällen gewährleistet er einen guten Kantengriff, im Tiefschnee mit seinem oberen Rand, der dann als Weichschneekante wirkt.

Anhand von Illustrationen wird der erfindungsgemässe Kombiski dargestellt. Es zeigt:
- Fig. 1:: Einen Kombiski von der Seite her gesehen, in Abfahrts-Einstellung;
- Fig. 2:: Den Kombiski aus Figur 1 in der ersten Phase des Umstellens von der Abfahrts-Einstellung zur Aufstiegs-Einstellung;
- Fig. 3:: Den Kombiski aus Figur 1 in der zweiten Phase des Umstellens von der Abfahrts-Einstellung zur Aufstiegs-Einstellung;
- Fig. 4:: Den Kombiski aus Figur 1 in Aufstiegs-Einstellung;
- Fig. 5:: Den Kombiski von oben betrachtet;
- Fig. 6:: Den Kombiski von vorne her gesehen;
- Fig. 7:: Den Kombiski in einem Querschnitt dargestellt;
- Fig. 8:: Eine weitere Ausführung des Kombiskis in einer perspektivischen Ansicht.

Die Figur 1 zeigt eine bevorzugte Ausführungsform des Kombiskis gemäss dieser Erfindung. Der Kombiski besteht aus zwei Skiern mit Schuhbindungen, die für den Aufstieg geeignet sind, indem sie in eine Funktion umschaltbar sind, welche das Abheben der Ferse ermöglicht. Solche Bindungen sind seit vielen Jahren bekannt, zum Beispiel als Plattenbindungen, bei welchen eine ganze Platte mitsamt dem Skischuh schwenkbar am Ski befestigt ist, sodass sich die Ferse anheben lässt und ein natürliches Gehen und Steigen mit den angeschnallten Skiern ermöglicht wird. Diese Bindungen brauchen hier nicht näher beschrieben zu werden. In Figur 1 ist ein einzelner Kombiski 1 von der Seite her gesehen gezeigt, mit einer zu einer Schaufel 2 geformten Spitze, damit er auch beim Fahren im Tiefschnee stets über den Schnee gehoben wird. Der Kombiski 1 ist hier in der Abfahrtstellung gezeigt. Als Besonderheit bildet die Unterseite jedes Kombiskis 1 eine Gleitfläche 3, die in mindestens zwei Teilbereiche 3a, 3b unterteilt ist, die passgenau aneinander anschliessende Gleitflächen bilden. Zwischen diesen Teilbereichen 3a, 3b ist ein Scharnier 4 angeordnet. Es ist so angeordnet, dass die beiden Teilbereiche 3a, 3b wie hier gezeigt satt mit ihren Stössen aneinander anschliessen.

Die Figur 2 zeigt, wie der Kombiski von der in Figur 1 gezeigten Abfahrtstellung in die Aufstiegsstellung gebracht wird. Mindestens ein Teilbereich 3a der Gleitfläche ist als Latte 5 ausgeführt, die um 180° um das Scharnier 4 umklappbar ist. Hier ist es der hintere Teilbereich 3a, der als Latte 5 ausgeführt, die scharnierend um das Scharnier 4 um 180° auf den anderen, hier vorderen Teilbereich 3b umklappbar ist. Bevor diese Latte 5 mit dem hinteren Teilbereich 3a der Gleitfläche 3 aus der Position der Abfahrtstellung umgeklappt werden kann, wird eine Befestigung am hinteren Teil des Kombiskis 1 gelöst, sodass die Latte 5 hernach wie gezeigt schwenkbar ist. Diese Befestigung kann zum Beispiel mittels einer Schraube realisiert sein, welche von oben den Ski durchsetzt und in eine Büchse mit Innengewinde einschraubbar ist, die im Endbereich der Latte 5 bündig in dieselbe eingelassen ist. Der Schraubenkopf ist vorteilhaft mit einem Griffrad gerüstet, sodass die Schraube leicht von Hand festgeschraubt oder wieder gelöst werden kann. Die Latte 5 befindet sich hier in einer Lage, in der sie auf ihrem Schwenkweg zur gänzlichen Umschwenkung um 180° bereits um etwa 45° vom Ski 1 nach unten geschwenkt ist. In Figur 3 ist sie schon weitergeschwenkt und muss nun noch um weitere etwa 45° geschwenkt werden, bis sie satt unten an der Vorderseite des Skis 1 anliegt.

Die Figur 4 zeigt die Einstellung, in welcher diese klappbare Latte 5 gänzlich nach vorne geschwenkt auf der Unterseite der vorderen Hälfte des Skis 1 anliegt. In dieser Lage wird die Latte 5 wie auch in der Abfahrtsstellung mit ihrem Endbereich am Ski befestigt. Hierzu kann eine gleiche Schraubenverbindung dienen wie schon am hinteren Ende des Skis eingesetzt. Während die Unterseite des Skis, das heisst seine zwei Teilbereiche 3a,3b in Figur 1 glatt sind und als optimale Gleitfläche eines Skis ausgeführt sind, weicht die Beschaffenheit der Latte 5 auf ihrer gegenüberliegenden, in Figur 4 nun untenliegenden Seite davon ab und ist ganz gezielt als Adhäsionsfläche 28 ausgeführt, welche eine optimale Traktion auf Schnee und Eis bietet. Sie ist also mit einer zum Gehen und Steigen bestimmten Beschaffenheit ausgerüstet, und das trifft auch für den von ihr durch das Umklappen freigelegten Bereich 6 der Unterseite des Skis 1 zu, der ebenfalls eine Adhäsionsfläche bildet, mit zum Gehen und Steigen bestimmter Beschaffenheit. Es kann sich bei dieser Beschaffenheit um einen Schuppenbelag handeln, aber auch um ein Fell, einen Fellbelag oder um eine aufgebrachte Matte aus lauter feinen, steifen Kunststoff-Borsten, die nach hinten ragen, sodass sie gute Gleiteigenschaften beim Vorwärtsziehen des Skis bieten und sich bei nach hinten auf den Ski wirkender Kraft im Schnee verkrallen.

Der Kombiski kann als optimaler Ski für das Gleiten und Schwingen mit im Grundsatz weichem, elastisch biegsamem Vorderteil und hartem bzw. steifem Hinterteil ausgeführt sein. Das erkennt man an der Figur 1 oder 2. Der Skikörper ist über seine Länge durchgehend ausgeführt und weist eine fest mit ihm verbundene Gleitfläche in seinem vorderen Bereich auf, die durch den Teilbereich 3b gebildet ist. Der Ski 1 kann also durch seinen Aufbau so konstruiert sein, dass der vordere Bereich gegen die Skispitze hin immer biegsamer wird, und die Elastizität des vorderen Skiendes kann durch den Aufbau und die Materialwahl entsprechend beeinflusst werden. Im hinteren Bereich hingegen ist der Ski 1 biegesteif ausgeführt, und diese Funktion wird durch die auf diesen hinteren Bereich des Skis 1 draufgeschwenkte Latte 5, die hernach mit dem hinteren Ende des Skis verschraubt wird, in keiner Weise beeinträchtigt. Die beschriebene Konstruktion bildet ein Doppeldeck, wie man schon anhand der Figuren 1 bis 4 erkennt. Die Gleitfläche 3 wirkt als alleinige Gleitfläche auf hartem Untergrund und bildet das untere Deck. Der seitliche Aufbau bildet eine plankenartigen Erhöhung 13, die zu einer bootartigen Ausformung des Skis führt und ihr Randbereich bildet das zweite, höhere Deck. Diese Erhöhungen 13 sind aus biegsamem Kunststoff-Material gefertigt sein, damit beim Aufwärtsbiegen der Schaufel 2 diese Planken 13 sich elastisch nach aussen biegen können. Der obere Rand 26 des Skis bildet eine Weichschneekante, wie noch erläutert wird.

Die Figur 5 zeigt den Ski 1 in einer Ansicht von oben. Im Vergleich zu herkömmlichen Pistenskis ist er breiter ausgeführt und seine Schaufel 2 ist sogar noch etwas breiter als der Rest des Skis 1 ausgeführt, um mit seinem oberen Deck eine bessere Tragwirkung beim Fahren auf Tiefschnee zu erzeugen. Die Bindung 9, hier als Plattenbindung ausgeführt, ist als Ganzes auf dem Ski 1 längsverschiebbar befestigt. In der hier gezeigten Position der Bindung 9 wird der Ski zum Abfahren benutzt. Für den Aufstieg wird die Bindung 9 auf dem Ski 1 etwas nach vorne verschoben und neu in dieser Position gesichert. Hierzu kann die Bindung 9 auf Schienen oder in Nuten oder zwischen Nuten längsverschiebbar geführt sein und zwischen den Endpositionen des Verschiebeweges in jeder Verschiebelage gesichert werden. Hierzu kann ein federbelasteter Schnappmechanismus dienen oder auch verschiebbare oder drehbare Klinken oder Bolzen, je nach Ausführung. Beim hier gezeigten Beispiel sind eine Anzahl Löcher 10 auf der Skioberfläche angeordnet, in welche ein federbelasteter Bolzen 11 an der Bindung 9 von oben einsteckbar ist. Es ist klar, dass die Bindung 9 sowie ihre Verschiebbarkeit in Längsrichtung des Skis 1 in vielerlei Ausführungen realisierbar ist, ebenso auch ihre Fixierung in verschiedenen Verschiebepositionen. Solche Einzellösungen sind jedoch nicht Gegenstand der Erfindung. Vielmehr ist es die Art und Weise, wie ein Ski einfach, rasch und sicher von einer effektiven Abfahrt-Einstellung eine Aufstiegs-Einstellung bringbar ist und so zum Kombiski wird. Dabei sind beide Einstellungen für ihre Funktion optimiert, das heisst der Ski ist ein guter Abfahrtski, und auch ein guter Aufstiegsski bzw. eine gute Aufstiegshilfe auf Schnee und Eis.

In Figur 6 ist der Ski 1 vorn vorne gesehen gezeigt. Seine Schaufel 2 ist durch eine Krümmung der Skispitze nach oben hin realisiert. Im Unterschied zu herkömmlichen Skiern, welche von vorne so aussehen wie der untere Bereich der Zeichnung, weist dieser Ski keinen flachen Querschnitt auf, sondern ist vielmehr nach Art eines Bootes geformt, sodass ein Doppeldeck gebildet wird. Wie ein Boot durch das Wasser pflügt, so pflügt auch dieser Ski gewissermassen durch den Tiefschnee. Er erzeugt dank seiner bootartigen Ausformung und seiner Breite mehr Auftrieb und verleiht trotzdem mit seinen seitlichen Kanten 12 einen scharfen Kantengriff auf hartem Schnee wie ein herkömmlicher Ski. Die plankenartigen Erhöhungen 13 bildet mit ihren Randbereichen 27 ein erhöhtes Deck, sodass der Kombiski hier ein Doppeldeck aufweist. Das Unterdeck mit seiner Gleitfläche 3 wirkt im Tiefschnee zusammen mit dem Oberdeck und seinem Randbereich 27. Im weichen Tiefschnee wird ein grösserer Auftrieb erzeugt und der Kombiski trägt, während die Ränder 26 des Oberdecks im Weich- oder Tiefschnee zusätzlich zu den Kanten 12 als Weichschneekanten wirken. Auf Hartschnee oder auf pistenähnlichem Schnee wird nur auf dem Unterdeck mit seiner Gleitfläche 3 gefahren, und dann wirken deren Kanten 12 als einzige Kanten. Dieser Kombiski ist also nicht bloss ein Kombiski hinsichtlich der Kombinationsmöglichkeit für Aufstieg und Abfahrt, sondern er bietet auch eine optimierte und ideale Kombination für die Abfahrt im Tiefschnee wie auch auf Hartschnee.

In Figur 7 ist der Querschnitt des Skis 1 gezeigt. Im gezeigten Beispiel besteht er aus einer durchgehenden Kunststoff-Form 14, welche an den Seiten in die Erhöhungen 13 ausläuft, die mit ihren Randbereichen 27 das erhöhte Deck für die Tiefschneefahrt bildet, wobei die Ränder 26 als Weichschneekanten wirken. In diese Grundform ist eine Trägerplatte 15 eingebaut, die fest mit der Grundform 14 verbunden ist, und auf welcher dann die Bindung 9 längsverschiebbar montiert ist. Unten auf der Grundform schliesst der Gleitbelag 3 an. Herkömmliche Stahlkanten 12 längs der seitlichen unteren Längsränder des Skis geben ihm den nötigen Kantengriff. Das Aufkanten eines herkömmlichen breiten Tourenskis auf harter Unterlage, wie es auf Touren sowohl beim Steigen als auch beim Fahren oftmals nötig ist, um sichern Halt zu finden, gestaltet sich oft als mühsam. Aufgrund von Test-Erfahrungen kann festgestellt werden, dass dieser Kombiski mit seinem Doppeldeck-Prinzip das Aufkanten wesentlich erleichtert, selbst wenn man tendenziell eher weichere Schuhe trägt, und so das Traversieren von harten, glatten Feldern sicherer macht. Trotzdem bietet er hervorragende Tiefschnee-Fahreigenschaften. Das Doppeldeck-Prinzip, welches eine breite Tragfläche im weichen Schnee bietet - wo sie benötigt wird - und eine schmale Steig- oder Gleitfläche auf hartem Schnee, verwirklicht eine ideale Kombination für wechselnde Schnee-Verhältnisse und Einsätze.

Figur 8 zeigt ein diesen Kombiski in einer perspektivischen Ansicht. Die Bindung 9 ist im hier gezeigten Beispiel auf nicht sichtbaren Schienen in der Längsrichtung des Skis 1 verschiebbar. Die Bindung 9 weist vorne einen Haltebügel 17 für den Sohlenrand des Skischuhs auf, und hinten einen Haltebügel 18 für den Sohlenrand an der Ferse des Skischuhs. Der Grundkörper 20 der Bindung 9 ist im vorderen Bereich über die Schwenkachse 16 am Ski angelenkt, das heisst an einem weiteren, zur Bindung gehörenden Verschiebeelement 21, welches längsverschiebbar am Ski 1 in verschiedenen Einstellpositionen fixierbar ist. Hierzu dient hier eine zentrale Schiene 22 mit Unterbrechungen 23, in welche ein federbelasteter Bügel 19 einrastbar ist. Im vorderen Bereich des Skis 1 erkennt man das Griffrad 24 zur Schraube, welche in die Latte eingreift, wenn diese zum Aufstieg nach vorne geklappt wurde. Zur Vorbereitung der Abfahrt wird diese Schraube gelöst, dann wird die Latte nach hinten geklappt, sodass die Unterseite des Skis 1 eine durchgehende Gleitfläche bildet, und in dieser Lage wird die Latte durch Festziehen mit dem Griffrad 25 der Schraube im hinteren Bereich des Skis 1 gesichert.

## Patentansprüche

1. Kombiski, welcher sowohl für das Fahren und Gleiten als auch für das Gehen und Steigen geeignet ist, bestehend aus einem Paar von Skiern (1) mit Bindung (9), wobei die Unterseite jedes Skis eine Gleitfläche (3) bildet, die durch Umklappen eines Teilbereichs der Gleitfläche (3) abdeckbar ist, sodass auf der Unterseite eine Adhäsionsfläche gebildet ist, ***dadurch gekennzeichnet,* dass** die Gleitfläche (3) in zwei Teilbereiche (3a,3b) aufgeteilt ist, die passgenau aneinander anschliessende Gleitflächen bilden, und der hintere Teilbereich (3a) der Gleitfläche als Latte (5) scharnierend um eine Achse (4) um 180° auf den vorderen Teilbereich (3b) der Gleitfläche umklappbar ist und in dieser Klapplage sicherbar ist, sodass die dann untenliegende Fläche der Latte (5) eine Adhäsionsfläche (28) mit zum Gehen und Steigen bestimmter Beschaffenheit aufweist, und auch der hintere Teil des Skis (1), welcher durch das Umklappen der Latte (5) freigelegt ist, ebenfalls als Adhäsionsfläche ausgebildet ist, sodass eine sich über die ganze Länge der Unterseite des Skis hinweg erstreckende Adhäsionsfläche gebildet ist, mit zum Gehen und Steigen bestimmter Beschaffenheit.

2. Kombiski nach Anspruch 1, ***dadurch gekennzeichnet,* dass** die Gleitfläche (3) ein unteres Deck als einzige Auflage für das Gleiten und Steigen auf hartem Schnee bildet, und ab welcher Gleitfläche (3) beidseits plankenartige Erhöhungen (13) diese Gleitfläche (3) seitlich überragen und mit ihren äusseren Randbereichen (27) ein oberes Deck bilden, zur Erhöhung des Auftriebs in Tiefschneefahrt, wobei die Ränder (26) des oberen Decks als Weichschneekanten zu wirken bestimmt sind.

3. Kombiski nach einem der vorangehenden Ansprüche, ***dadurch gekennzeichnet,* dass** die Latte (5) in jeder Klapplage mittels einer Schraube mit Griffrad (24,25) am Ski (1) festschaubbar ist.

4. Kombiski nach einem der vorangehenden Ansprüche, ***dadurch gekennzeichnet,* dass** die Bindung (9) auf dem Ski (1) in seiner Längsrichtung verschiebbar geführt ist und in mehreren Verschiebepositionen arretierbar ist.

5. Kombiski nach Anspruch 1, ***dadurch gekennzeichnet,* dass** jeder Ski (1) einen Fahr- und Gehkörper einschliesst, welcher auf seiner Unterseite eine Haupt-Lauffläche trägt, mit welcher mindestens ein Teilbereich als Teil-Lauffläche klappbar derart verbunden ist, dass diese Teil-Lauffläche in einer ersten Endposition auf der Unterseite des Skis (1) und Fahr- oder Gehkörpers eine durchgehende Gleitfläche bildet, und in der zweiten Endposition des umklappbaren Teilbereiches auf der Unterseite des Skis (1) und Fahr- oder Gehkörpers eine durchgehende Adhäsionsfläche bildet, die zum Gehen und Steigen auf Schnee und Firn geeignet ist.

6. Kombiski nach einem der vorangehenden Ansprüche, ***dadurch gekennzeichnet,* dass** der klappbare Teilbereich (3a) als Teil-Laufläche um eine quer zur Längs-Mittellinie des Gerätes liegende Achse (4) klappbar ist und in der umgeklappten Position mit der Haupt-Lauffläche verbindbar ist.

7. Kombiski nach Anspruch 6, ***dadurch gekennzeichnet,* dass** die Haupt-Lauffläche des umgeklappten Teilbereichs (3a) im Bereich zwischen ihrem vorderen Ende und dem Scharnier (4) aus einem auf Schnee und Firn gut haftenden Material besteht oder mit einem solchen Material beschichtet ist, und dass die Haupt-Lauffläche der gegenüberliegenden Seite des umklappbaren Teilbereichs (3a) aus einem auf Schnee und Firn gut gleitenden Material besteht oder mit einem solchen Material beschichtet ist.

## Claims

1. A combination ski which is suitable both for skiing and sliding as well as for walking and climbing, comprising a pair of skis (1) with a binding (9), wherein the underside of each ski forms a sliding surface (3) which can be covered by folding over a portion of the sliding surface (3) so that an adhesion surface is formed on the underside, ***characterized in that*** the sliding surface (3) is divided into two sub-areas (3a, 3b) which form precisely fitting, adjoining sliding surfaces, and the rear sub-area (3a) of the sliding surface, as a slat (5), is foldable in a hinged manner by 180° about an axis (4) onto the front sub-area (3b) of the sliding surface and is securable in this folded position, so that the then underlying surface of the slat (5) has an adhesion surface (28) with a characteristic intended for walking and climbing, and also the rear part of the ski (1), which is exposed by folding the slat (5) away, is likewise formed as an adhesion surface, so that an adhesion surface that extends over the entire length of the underside of the ski, with a characteristic intended for walking and climbing, is formed.

2. The combination ski according to claim 1, ***characterized in that*** the sliding surface (3) forms a lower deck as the only support for sliding and climbing on hard snow, and from which sliding surface (3) plank-like elevations (13) protrude laterally on both sides, and with their outer edge regions (27) form an upper deck to increase the lift in deep snow riding, wherein the edges (26) of the upper deck are intended to act as soft snow edges.

3. The combination ski according to one of the preceding claims, ***characterized in that*** the slat (5) is securable to the ski (1) in each folding position by means of a screw with a grip wheel (24, 25).

4. The combination ski according to one of the preceding claims, ***characterized in that*** the binding (9) on the ski (1) is displaceably guided in its longitudinal direction and can be locked in a plurality of displacement positions.

5. The combination ski according to claim 1, ***characterized in that*** each ski (1) comprises a skiing and walking body which on its underside forms a main running surface to which at least a portion is foldably connected as a partial running surface, so that in a first end position this partial running surface forms a continuous sliding surface on the underside of the ski (1) and of the skiing or walking body, and in the second end position of the foldable portion on the underside of the ski (1) and skiing or walking body forms a continuous adhesion surface which is suitable for walking and climbing on snow and firn.

6. The combination ski according to one of the preceding claims, ***characterized in that*** the foldable sub-area (3a) as a partial running surface is foldable about an axis (4) extending transversely with respect to the longitudinal center line of the device, and in the folded position is connectable to the main running surface.

7. The combination ski according to claim 6, ***characterized in that*** the main running surface of the folded sub-area (3a) in the region between its front end and the hinge (4) is made of a material that adheres well to snow and firn or is coated with such a material, and that the main running surface of the opposite side of the foldable sub-area (3a) is made of a material which slides well on snow and firn or is coated with such a material.

## Revendications

1. Combiski, qui convient à la fois à la pratique de ski et à la glisse ainsi qu'à la marche et à l'escalade, constitué d'une paire de skis (1) pourvus d'une fixation (9), la face inférieure de chaque ski formant une surface de glissement (3) qui peut être recouverte par retournement d'une partie de la surface de glissement (3) de façon à former une surface d'adhérence sur la face inférieure, ***caractérisé en ce* que** la surface de glissement (3) est divisée en deux parties (3a, 3b) qui forment des surfaces de glissement précisément ajustées et contiguës, la partie arrière (3a) de la surface de glissement étant rabattable comme une latte, à la manière d'une charnière, sur 180° autour d'un axe (4) sur la partie avant (3b) de la surface de glissement et pouvant être fixée dans cette position repliée de sorte que la surface sous-jacente de la latte (5) forme une surface d'adhérence (28) avec une texture appropriée à la marche et à l'escalade, la partie arrière du ski (1), qui est exposée en raisin du rabattement de la latte (5), se présente également sous la forme d'une surface d'adhérence de façon à former une surface d'adhérence s'étendant sur toute la longueur de la face inférieure du ski et pourvue d'une texture adaptée à la marche et à l'escalade.

2. Combiski selon la revendication 1, **caractérisé en ce que** la surface de glissement (3) forme un pont inférieur comme support unique pour la glisse et l'escalade sur de la neige dure, et surface de glissement (3) de laquelle dépassent latéralement, des deux côtés, des saillies (13) de type planche et lesdites saillies forment avec leurs zones de bord extérieures (27) un pont supérieur servant à augmenter la portance dans la neige profonde, les bords (26) du pont supérieur étant destinés à servir de bords pour de la neige molle.

3. Combiski selon l'une des revendications précédentes, ***caractérisé en ce* que** la latte (5) peut être fixée par vissage au ski (1) dans chaque position de rabattement au moyen d'une vis pourvue d'une roue de préhension (24, 25).

4. Combiski selon l'une des revendications précédentes, ***caractérisé en ce* que** la fixation (9) au ski (1) est guidée de manière coulissante dans sa direction longitudinale et peut être bloquée dans une pluralité de positions de coulissement.

5. Combiski selon la revendication 1, ***caractérisé en ce* que** chaque ski (1) comprend un corps de pratique de ski et de marche qui forme sur sa face inférieure une surface de déplacement principale avec laquelle au moins une partie est reliée de manière rabattable comme partie de surface de déplacement de sorte que cette partie de surface de déplacement forme, dans une première position extrême sur la face inférieure du ski (1) et du corps de pratique de ski et de marche, une surface de glissement continue et forme, dans la seconde position extrême de la partie rabattable sur la face inférieure du ski (1) et du corps de pratique de ski ou de marche, une surface d'adhérence continue qui convient à la marche et à l'escalade sur neige et névé.

6. Combiski selon l'une des revendications précédentes, ***caractérisé en ce* que** la partie rabattable (3a) est rabattable comme partie de surface de déplacement autour d'un axe (4) s'étendant transversalement à la ligne médiane longitudinale du dispositif et peut être reliée, dans la position rabattue, à la surface de déplacement principale.

7. Combiski selon la revendication 6, ***caractérisé en ce* que** la surface de déplacement principale de la partie rabattue (3a) est constituée, dans la zone située entre son extrémité avant et la charnière (4), d'un matériau adhérant bien à la neige et au névé ou revêtue d'un tel matériau, **en ce que** la surface de déplacement principal du côté opposé de la partie rabattable (3a) est constituée d'un matériau qui glisse bien sur la neige et le névé ou est recouvert d'un tel matériau.
